# EUROPÄISCHE PATENTSCHRIFT

(11) **EP 0 534 107 B1**
(45) Veröffentlichungstag und Bekanntmachung des Hinweises auf die Patenterteilung: **28.05.1997**
(21) Anmeldenummer: 92113435.9
(22) Anmeldetag: 06.08.1992
(51) Int. Cl.: F25D 25/02

(54) **Kühlgerät, insbesondere Kühl- oder Gefrierschrank**
Refrigeration apparatus, especially refrigerator or freezer
Appareil frigorifique, notamment réfrigérateur ou congélateur

(30) Priorität: 24.09.1991 DE 9111935 U
(43) Veröffentlichungstag der Anmeldung: 31.03.1993
(73) Patentinhaber: Bosch-Siemens Hausgeräte GmbH, 81669 München (DE)
(72) Erfinder: Ballarin, Jürgen, Dipl.-Ing. (FH), W-7928 Giengen (DE); Glaser, Anton, W-7928 Giengen (DE)

(56) Entgegenhaltungen:
- DE-A- 2 638 364
- DE-A- 3 305 764
- DE-A- 3 802 140

## Beschreibung

Die Erfindung betrifft ein Kühlgerät, insbesondere einen Kühl- oder Gefrierschrank, mit einem eine Türöffnung aufweisenden Gehäuse, dessen Innenbehälter mit horizontal verlaufenden, einander paarweise gegenüberliegenden, rippenartigen Tragleisten für das Kühlgut aufnehmende Tragböden, wie Traggitter, Tragplatten, herausziehbare Körbe, Schubladen oder dgl. versehen ist, an deren der Türöffnung zugekehrten Enden Halter zum Befestigen von horizontalen Verdampferabschnitten sitzen.

Es ist bekannt, die Seitenwände der Innenbehälter von Kühl- und Gefrierschränken mit Tragleisten auszustatten, die sowohl die Tragböden als auch die ihnen zugeordneten horizontalen Abschnitte des Verdampfersystems aufnehmen und stützen. Derartige Tragleisten werden heutzutage vorwiegend bei der Herstellung des Innenbehälters mit angeformt, um zu vermeiden, daß dessen Wände durch nachträglich anzubringende Bohrungen und dgl. für Befestigungselemente der Tragleisten durchbrochen und geschwächt werden.

Ferner ist bekannt, die Tragleisten mit einer als Führungsbahn dienenden Fläche auszustatten, auf der Tragböden, Körbe, Schubladen oder dgl. beim Herausziehen und Hineinschieben nahezu reibungsfrei gleiten und dadurch die Bedienung des Gerätes sehr erleichtern.

Die Tragleisten sind an ihrem vorderen Ende häufig zusätzlich mit Haltern versehen, welche die darin eingesetzten horizontalen Abschnitte des Verdampfersystems fixieren und als Anschläge dienen, mit denen herausziehbare Tragböden zum Abstellen von Kühlgut im ausgezogenen Zustand gegen Herausfallen und Abkippen gesichert sind.

Aus der DE-OS 38 02 140 ist ein Kühlgerät bekannt, dessen Innenbehälter nahe der Türöffnung mit Haltern versehen ist, die in diesem Abschnitt die Funktion von Tragleisten mit übernehmen und zum einen die Verdampferabschnitte an den Seitenwänden fixieren und zum anderen als Führungsbahn für ein auf zwei einander gegenüberliegende Halter aufsetzbares Tablett dienen. Die Befestigung der Halter erfolgt hierbei durch Steckzapfen, die in darauf abgestimmte Bohrungen in den Seitenwänden des Innenbehälters eingesetzt sind.

Eine derartige Lösung hat jedoch den Nachteil, daß der Innenbehälter zum Anbringen der Halter mit Durchbrüchen versehen werden muß, die nicht nur zusätzliche Arbeitsgänge, sondern meist auch noch aufwendige, an unterschiedliche Abmessungen verschiedener Innenbehälter anpaßbare Vorrichtungen erforderlich machen. Darüber hinaus erfordert eine derartige Befestigung , bei tiefgezogenen Innenbehältern zusätzliche Verstärkungsmaßnahmen, da durch den Ziehvorgang die Wandstärke in dem betreffenden Bereich häufig sehr dünn ist und für eine stabile Befestigung der Halter hinterlegt werden muß. Eine solche Zusatzmaßnahme bedeutet aber, daß die entsprechenden Verstärkungen in einem gesonderten Arbeitsgang vor dem Ausschäumen des Kühlgeräte-Gehäuses in entsprechenden Lagen fixiert werden müssen, um ein Verrutschen während des Ausschäumvorganges zu vermeiden.

Eine weitere Möglichkeit der Halterung von rostartigen Böden, in Gehäusen von Gefrierschränken ist in dem DE-GM 84 37 617 für den Fall von nicht ausziehbaren Ablageebenen in Form von Drahtrohrverdampfern aufgezeigt. Hierbei sind die Drahtrohrverdampfer mit den seitlich vorstehenden Enden ihrer Drahtstäbe in an den Seitenwänden des Gehäuses angespritzte, leistenartige, im Querschnitt U-förmige Führungen eingeschoben und mit als Halter dienenden Formteilen gegen Herausziehen gesichert. Die Führungen sind zu diesem Zweck mit Durchbrüchen versehen, an denen die Halter mit federnden Rasten befestigt werden, so daß keine zusätzlichen Durchbrüche in der Wand des Innenbehälters notwendig sind.

Eine solche Lösung hat jedoch den Nachteil, daß das Spritzwerkzeug zur Fertigung des Innenbehälters mit den leistenartigen Führungen sehr aufwendig und kompliziert ist.

Darüberhinaus ist aus der DE-OS 26 38 364 ein Gefrierschrank bekannt, in dessen von einem Innengehäuse ausgekeideten Gefrierraum in parallelen Abständen übereinander angeordnete, zur Kühlung des Gefrierraumes dienende Verdampferetageren vorgesehen sind. Diese sind an ihren rückwärtigen, von der Zugangsöffnung zum Gefrierraum abgewandten Seite zentral anhand eines Trägers an der Rückwand und auf ihrer der Zugangsöffnung zugewandten Seite, an ihren seitlichen Randabschnitten nahe der Zugangsöffnung durch je ein Befestigungsteil an den Seitenwänden des Gefrierraumes fixiert. Die Seitenwände des Gefrierraumes sind dabei zur Anbringung der Befestigungsteile mit in das Innengehäuse eingeformten und in die Wärmeisolation des Gefrierschranks ragenden, als Rillen bezeichneten, nutenartigen Vertiefungen ausgestattet, welche einen schwalbenschwanzartigen Querschnitt aufweisen. Zur letztendlichen Fixierung und Sicherung der Befestigungsteile in den nutenartigen Vertiefungen sind zusätzliche Verriegelungselemente notwendig, welche zum Zweck der Sicherung mit den Befestigungsteilen in Eingriff bringbar sind. Im Abstand zu den nutenartigen Vertiefungen und im Abstand über den Verdampferetageren sind an beiden Seitenwänden des Gefrierraumes zusätzlich mit an den Innenbehälter angeformte, in den Gefrierraum ragende Rippen vorgesehen, welche zum Halten von Gefrierkörben dienen.

Diesem Stand der Technik haftet auf der einen Seite der Nachteil an, daß zur Abstützung der Gefrierkörbe einerseits und zur Halterung der Verdampferetageren andererseits an den Seitenplatinen des spanlos geformten Innenbehälters zwei voneinander unabhängige Formgebungen vorzunehmen sind, welche zudem hinsichtlich ihrer Einformungsrichtung in die Seitenplatine entgegengesetzt angeordnet sind, so daß ein verhältnismäßig aufwendiges Werkzeug zur Formgebung des Innenbehälters notwendig ist. Auf der anderen Seite haben die nutenartigen Vertiefungen zwangsläufig eine nicht unbedeutende Schmälerung der Wärmeisolation zur Folge, durch welche sich die Energiebilanz des Gefrierschranks deutlich verschlechtert. Darüberhinaus sind zur lagesicheren Anbringung der Befestigungsteile in den nutenartigen Vertiefungen zusätzliche Verriegelungselemente notwendig, wodurch neben einer Erschwernis in der Lagerdispostition für die zur Halterung der Verdampferetageren notwendigen Teile, vor allem der Montagevorgang sich zeitlich deutlich aufwendiger gestaltet.

Der Erfindung liegt die Aufgabe zugrunde, bei Kühlgeräten der genannten Gattung die Tragleisten am Innenbehälter so zu gestalten, daß die zur Fixierung der horizontalen Verdampferabschnitte und zur Sicherung der Tragböden dienenden Halter auf einfache Weise, ohne zusätzliche Befestigungsmittel sicher daran befestigt werden können.

Diese Aufgabe wird gemäß der Erfindung dadurch gelöst, daß die rippenartigen Tragleisten stirnseitig mit je einer angeformten Aufnahme versehen sind, an welcher jeweils ein derartiger Halter form- und/oder kraftschlüssig fixiert ist.

Die erfindungsgemäße Lösung zeichnet sich durch eine besonders einfache Montage der Halter aus, die fertigungsfreundlich gestaltet sind und zusätzliche, meist nur unter großem Arbeitsaufwand herstellbare Durchbrüche der Innenwände des Gehäuses überflüssig machen.

Entsprechend einer bevorzugten Ausführungsform der Erfindung ist vorgesehen, daß der Halter als ein einseitig geschlossenes, U-förmiges Profil ausgebildet ist, dessen die Flanken der Tragleisten übergreifenden Schenkel auf der Innenseite mit in Längsrichtung verlaufenden Rippen versehen sind, die in Längsnuten an den Flanken des die Aufnahme bildenden Endabschnittes der Tragleisten eingreifen.

Die wesentlichen Vorteile einer derartigen Lösung liegen zum einen in der einfachen Montage bzw. Demontage des Halters und zum anderen darin, daß der Halter beim Aufschieben seitlich geführt und gegen seitliches Verrutschen zum Inneren des Kühlraumes hin gesichert ist.

Nach einer weiteren, vorteilhaften Ausgestaltung des Gegenstandes der Erfindung ist vorgesehen. daß das einseitig geschlossene Ende des als Halter dienenden U-förmigen Profils mit dem Ende der Tragleiste einen Anschlag bildet, welcher den Aufschiebeweg des Halters begrenzt.

Eine derartige Lösung hat neben aem Vorteil, daß der Aufschiebeweg genau definiert ist, noch den Vorzug, daß der Anschlag bei der Montage der montierenden Person eindeutig signalisiert, wenn sich der montierte Halter in seiner Endlage befindet.

Nach einer besonders bevorzugten Ausführungsform des Gegenstandes der Erfindung ist vorgesehen, daß der Halter mit an seinem geschlossenen Ende gelegenen federnden Rastmittel versehen ist, welche in eine Vertiefung der Innenwand einrasten.

Ein derartiger Halter ist einerseits stets gegen unbeabsichtigtes Abziehen von der Aufnahme gesichert und andererseits mit geringem Aufwand mit einfachen Hilfsmitteln jederzeit zu demontieren.

Entsprechend einer weiteren vorteilhaften Ausgestaltung der Erfindung ist vorgesehen, daß der Halter an seinem geschlossenen Ende mit einer Tasche versehen ist, in welche eine die Stirnkante des horizontalen Verdampferabschnittes abdeckende Traverse mit ihrem Ende einrastet.

Dies hat den Vorteil, daß die horizontalen Verdampferabschnitte an ihrer Vorderkante wirksam unterstützt und gegen unbeabsichtigtes Ausheben aus dem Auflager gesichert sind.

Besonders zweckmäßig ist ein Halter, der nach einer bevorzugten Ausführungsform des Gegenstandes der Erfindung an der Außenseite seines, dem Rastmittel zugewandten Schenkel mit einer Anschlagfläche versehen ist, die als Ausziehbegrenzung und als Kippsicherung für ein mit einem Gegenanschlag versehenes Kühlgutschubfach dient.

Um der im Falle eines herausgezogenen, vollbeladenen Tragbodens besonders hoch belasteten Vorderkante des horizontalen Verdampferabschnitts eine zusätzliche Stabilität zu geben, ist nach einer weiteren Ausgestaltung des Gegenstandes der Erfindung vorgesehen, daß der Halter auf seiner von den freien Enden seiner Schenkel abgewandten Seite mit einer eine Auflage bildende Konsole versehen ist, auf welche sich der seitliche Rand des horizontalen Verdampferabschnittes im Bereich seiner Stirnkante abstützt.

Entsprechend einer weiteren, bevorzugten Ausführungsform des Gegenstandes der Erfindung ist vorgesehen, daß der Halter auf der von den freien Enden seiner Schenkel abgewandten Seite, im Bereich der durch die Konsole gebildeten Auflage, an deren Oberseite mit einer als Führung im seitlichen Randbereich des horizontalen Verdampferabschnitts dienenden Rippe ausgestattet ist.

Eine solide Lösung hat den Vorteil, daß auf einfache Weise die Verdampferetagere zur Breite des Kühlraumes ausgemittelt wird.

Schließlich ist gemäß einer weiteren vorteilhaften Ausgestaltung des Gegenstandes der Erfindung vorgesehen, daß die Aufnahmen hinsichtlich der Tragleisten einen verkleinerten Querschnitt aufweisen und sich zu ihrer Stirnseite hin verjüngen und daß die auf die Aufnahmen aufgeschobenen Halter zusammen mit der Tragfläche der Tragleisten eine durchgehende Gleit- und Führungsbahn bilden.

Durch diese Lösung wird vermieden, daß der auf die Aufnahme aufgeschobene Halter gegenüber den Tragleisten, insbesondere zum Kühlraum hin vorsteht. Durch die verjüngte Ausgestaltung der Aufnahme wird ferner ein einfaches Anphasen der auf die Aufnahmen aufzuschiebenden Halter sichergestellt und somit der Montagevorgang erheblich erleichtert.

Die Erfindung ist in der nachfolgenden Beschreibung anhand eines in der Zeichnung als Ausführungsbeispiel vereinfacht dargestellten Gefrierschrankes erläutert.

Es zeigen
- Fig. 1: einen Gefrierschrank bei geöffneter Tür, mit mehreren darin übereinander angeordneten Schubfächern für das Gefriergut,
- Fig. 2: in einem Ausschnitt den vorderen Abschnitt einer seitlich am Innenbehälter des Gefrierschrankes angeordneten Tragleiste für eines der Schubfächer, mit einem als Befestigung für einen Drahtrohrverdampfer und als Anschlag für das darunter im ausgezogenen Zustand bruchstückhaft dargestellte Schubfach dienenden Halter. in raumbildlicher Darstellung,
- Fig. 3: den unteren Abschnitt des Gehäuses des Gefrierschrankes im Schnitt von der Seite gesehen, mit an dessen Innenbehälter seitlich angeordneten Tragleisten mit aufgestecktem bzw. abgezogenem Halter,
- Fig. 4: den vorderen Abschnitt der Tragleiste mit aufgestecktem Halter, in der Ansicht von der Seite in natürlichem Maßstab,
- Fig. 5 bzw. Fig. 6: den Halter geschnitten, entsprechend den Schnittlinien V-V bzw. VI-VI in Fig. 4 und
- Fig. 7: als zweites Ausführungsbeispiel einen auf den vorderen Abschnitt der Tragleiste aufgesteckten Halter, mit einem gegenüber dem ersten weiter vorne sitzenden Anschlag.

Ein in Fig. 1 dargestellter Gefrierschrank 10 weist eine an seinem Gehäuse 11 seitlich angeschlagene Tür 12 auf, die im geschlossenen Zustand den vom Innenbehälter 13 gebildeten Innenraum 14 von der äußeren Atmosphäre trennt. Der Innenraum 14 ist in bekannter Weise durch horizontale Verdampferabschnitte 15 (wie in Fig. 2 mit gestrichelten Linien angedeutet) in übereinander liegende Fächer unterteilt, in denen Schubladen 16 für das Gefriergut angeordnet sind. Die Schubladen 16 sind innerhalb ihres Faches mit den seitlichen Rändern ihres Bodens an rippenartigen, horizontal verlaufenden, am Innenbehälter 13 angeformten Tragleisten 17 (vgl. Fig. 2, Fig. 3) herausziehbar geführt.

Wie insbesondere aus Fig. 3 hervorgeht, sind die rippenartigen Tragleisten 17 an ihren der Türöffnung zugewandten Endabschnitten mit Aufnahmen 18 ausgestattet, die einen durch eine Stufe 19 abgesetzten verkleinerten Querschnitt aufweisen, der sich von der Stufe 19 ausgehend, zum freien Ende der Aufnahme 18 hin verjüngt. Die Aufnahmen 18 sind an ihrer oberen und unteren Flanke 20 mit, von ihrem freien Ende ausgehenden, zur Stufe 19 hin verlaufenden Längsnuten 21 versehen, die wie insbesondere aus Fig. 5 ersichtlich, zueinander seitlich versetzt angeordnet sind.

Auf die Aufnahmen 18 ist jeweils ein Halter 30 aufschiebbar, welcher mit der tragenden Fläche 22 der Tragleiste 17 eine durchgehende Gleit- und Führungsbahn bildet (siehe hierzu auch Fig. 2). Der Halter 30 ist als einseitig geschlossenes, U-förmiges Profil ausgebildet, dessen die Flanken 20 an den Aufnahmen 18 der Tragleiste 17 übergreifende Schenkel 31 und 32 auf ihrer Innenseite mit in Längsrichtung verlaufenden Rippen 33 versehen sind, die in die Längsnuten 21 an den Flanken 20 der Aufnahme 18 einschiebbar sind.

Wie aus Fig. 4 und Fig. 6 hervorgeht, wird das geschlossene Ende des als U-förmiges Profil gestalteten Halters 30 von einer Stirnwand 34 gebildet. An dieser Stirnwand 34 ist eine Platte 35 angeordnet, die zu den freien Schenkelenden der Schenkel 31 und 32 hin geneigt verläuft und deren Höhe derjenigen der Stirnwand 34 entspricht. Etwa in halber Höhe verläuft in der Platte 35 eine Trennfuge 36, die sich bis nahe an die Stirnwand 34 erstreckt und die Platte in zwei Abschnitte aufteilt. Oberhalb der Trennfuge 36 befindet sich vorn am Halter 30 eine Tasche 37, die einerseits durch die Stirnwand 34 und andererseits durch eine zu dieser parallelen Wand 38 begrenzt ist. Nach außen ist die Tasche 37 durch den oberhalb der Trennfuge 36 liegenden Teil der Platte 35 geschlossen, während als Boden ein senkrecht auf der Stirnwand 34 stehender und mit der Wand 38 verbundener Steg 39 dient, der mit der Basis des U-förmigen Profils des Halters 30 bündig abschließt und die Tasche 37 zur Trennfuge 36 hin begrenzt. Die Tasche 37 ist mit zwei Öffnungen ausgestattet, von denen eine gegenüber dem Steg 39 und die andere in der Verlängerung der Basis des U-förmigen Profils des Halters 30 angeordnet ist. Sowohl die Stirnwand 34 als auch der durch die Platte 35 gebildete, stirnseitige Wandabschnitt der Tasche 37 weisen je eine in den Innenraum der Tasche 37 ragende, federnde Zunge 40 auf, an welcher die Enden einer die Stirnkante der horizontalen Verdampferabschnitte 15 abdeckende Traverse 41 einrastbar sind (wie insbesondere aus Fig. 2 ersichtlich ist).

Der unterhalb der Tasche 37 liegende, durch die Trennfuge 36 von der Tasche 37 abgeteilte, zungenartige Abschnitt der Platte 35 dient als federndes Rastmittel 42. Zu diesem Zweck ist die Platte 35 an ihrer den freien Enden der Schenkel 31 und 32 zugewandten Außenseite mit einem von der Stirnwand 34 bis nahe an deren vorderen Rand keilartig ansteigenden, hufeisenförmigen Ansatz versehen, der als Rastnase 43 dient und im auf die Aufnahme 18 aufgeschobenen Zustand des Halters 30 in eine ihr dann unmittelbar gegenüberliegende Vertiefung 44 in der dem Kühlraum zugekehrten Wandfläche des Innenbehälters 13 einrastet.

Die Außenseite des unteren Schenkels 32 am Halter 30 ist mit einem Ansatz in Form eines ungleichschenkligen Trapezes versehen, dessen obenliegende Basis durch den Schenkel 32 gebildet ist. Der an dem offenen Ende des Halters 30 gelegene kürzere Schenkel des Trapezes ist als einwärts geneigte Anschlagfläche 45 ausgebildet, die als Anschlag zur Begrenzung des Auszugsweges und als Kippsicherung für das darunter angeordnete und mit einem Gegenanschlag versehene, in Fig. 2 gestrichelt angedeutete Schubfach 16 dient. Der der Anschlagfläche 45 gegenüberliegende Schenkel des Trapezes ist als Einführschräge 47 für das Schubfach 16 ausgebildet. Unterhalb dieses als Einführschräge 47 dienenden längeren Schenkels ist ein nach unten ragender Lappen 48 angeordnet, der in der durch die freien Enden der Schenkel 31 und 32 bestimmten Ebene liegt und bei auf die Aufnahme 18 aufgeschobenem Halter 30 an der dem Kühlraum zugewandten Seite des Innenbehälters 13 anliegt.

Wie aus den Fig. 2 und 5 hervorgeht, ist der Halter 30 auf seiner dem Innenraum 14 zugekehrten Seite von mit einer eine Auflage bildenden Konsole 49 versehen, welche dazu dient, den seitlichen Rand, des horizontalen Verdampferabschnittes im türnahen Bereich abzustützen. Die Konsole 49 ist mit einer eine Auflagefläche aufweisenden Konsolenplatte 50 ausgestattet, die mit der Innenseite des Steges 39 annähernd in gleicher Ebene liegt und sich von der Mitte der Öffnung der Tasche 37 ausgehend, bis in den Bereich vor den Rand der offenen Seite des Halters 30 erstreckt. Auf ihrer Unterseite ist die Konsolenplatte 50 zur Erhöhung ihrer Tragfähigkeit mit drei in etwa gleichmäßig auf ihre Länge verteilten Stützelementen 51 unterbaut, die sich an der Außenseite der Basis des U-förmigen Profils des Halters 30 abstützen. Das Stützelement 51, das dem offenen Ende des Halters (30, 60) am nächsten liegt, setzt sich in einer über die Auflagefläche der Konsolenplatte 50 hinausragende und in einem Radius zur Außenseite des Schenkels 31 auslaufenden Rippe 52 fort, die gegenüber der Breite der Auflagefläche zurückversetzt ist. An der der Auflagefläche der Konsolenplatte 50 zugekehrten Stirnseite der Rippe 52 wird der horizontale Verdampferabschnitt 15 über seine der Tragleiste 17 am nächsten liegende Rohrschlange geführt. Der zur Außenseite des Schenkels 31 auslaufende Radius an der Rippe 52 dient als Einführhilfe für den horizontalen Verdampferabschnitt zur Rippe 52 hin.

Der in Fig. 7 als zweites Ausführungsbeispiel dargestellte Halter 60 unterscheidet sich von dem bisher beschriebenen im wesentlichen dadurch, daß dessen Anschlagfläche 61 weiter vorn, nahe dem federnden Rastmittel 42 angeordnet ist. Der Halter 60 wird vorwiegend dort eingesetzt, wo Schubfächer mit geringerer Länge verwendet werden, wie beispielsweise vor dem am Boden des Gehäuses 12 an dessen Rückseite ausgesparten Maschinenfach. Durch die in diesem Falle weiter vorn liegende Anschlagfläche 6 wird erreicht, daß das aufgrund seiner geringeren Länge und somit seines geringeren Fassungsvermögens im herausgezogenen Zustand ein kleineres Moment auf seine Führung ausübende Schubfach, zur leichteren Bedienung weiter herausgezogen werden kann und daher besser zugänglich ist.

Die zunächst mit ihren rückwärtigen Kanten in entsprechende Vertiefungen in der Rückwand des Gehäuses 11 in verschiedenen Ebenen zwischen den Tragleisten 17 eingesetzten, horizontalen Verdampferabschnitte 15 werden mit den seitlichen Enden der auf ihre Stirnkante aufgesteckten Traverse 41 in den Haltern 30 verankert. Diese werden vorab soweit auf die Aufnahmen 18 der paarweise gegenüberliegenden Tragleisten 17 aufgeschoben, bis die Stirnwand 34 am vornliegenden Ende der Aufnahme 18 anschlägt. Beim Aufschieben wird dabei die keilförmig ansteigende Rastnase am federnden Rastmittel 42 von der ihr zugekehrten Wand des Innenbehälters 13 so weit zurückgedrängt, bis sie nach Erreichen des Anschlages die Vertiefung 44 der Wand des Innenbehälters einrastet und den Halter 30 bzw. 60 gegen Abziehen von der Aufnahme 18 formschlüssig sichert. In die dermaßen eingerasteten Halter 30 bzw. 60 wird dann die auf die Stirnkante des horizontalen Verdampferabschnittes aufgesteckte Traverse 41 mit ihren, den seitlichen Enden des Verdampferabschnittes zugekehrten Seiten in die Taschen 37 der Halter 30 bzw. 60 eingedrückt, wobei sie an den in der Tasche 37 angeordneten Zungen 40 verrastet werden. Die äußeren Enden der vorderen seitlich an Verdampferabschnitten vorstehenden Drahtstäbe stützen sich bei Belastung des Verdampferabschnitts auf der Konsole 50 ab.

## Patentansprüche

1. Kühlgerät, insbesondere Kühl- oder Gefrierschrank, mit einem eine Türöffnung aufweisenden Gehäuse (11), dessen Innenbehälter (13) mit horizontal verlaufenden, einander paarweise gegenüberliegenden, rippenartigen Tragleisten (17) für das Kühlgut aufnehmende Tragböden, wie Traggitter, Tragplatten, ausziehbare Körbe, Schubladen (16) und dgl. versehen sind, an deren der Türöffnung zugekehrten Enden Halter (30, 60) zum Befestigen von horizontalen Verdampferabschnitten (15) sitzen, **dadurch gekennzeichnet**, daß die rippenartigen Tragleisten (17) stimseitig mit je einer angeformten Aufnahme (18) versehen sind, an welcher jeweils ein derartiger Halter (30, 60) form- und/oder kraftschlüssig fixierbar ist.

2. Kühlgerät nach Anspruch 1, **dadurch gekennzeichnet**, daß der Halter (30, 60) als ein einseitig geschlossenes, U-förmiges Profil ausgebildet ist, dessen die Flanken (20) der Tragleiste (17) übergreifenden Schenkel (31, 32) auf der Innenseite mit in Längsrichtung verlaufenden Rippen (33) versehen sind, die in Längsnuten (21) an den Flanken (20) des die Aufnahmen (18) bildenden Endabschnittes der Tragleisten (17) einzugreifen vermögen.

3. Kühlgerät nach Anspruch 2, **dadurch gekennzeichnet**, daß das einseitig geschlossene Ende des U-profilförmigen Halters (30, 60) mit dem Ende der Tragleiste (17) einen Anschlag (52) bildet, welcher den Aufschiebeweg des Halters (30, 60) begrenzt.

4. Kühlgerät nach Anspruch 2 oder 3, **dadurch gekennzeichnet**, daß am geschlossenen Ende des Halters (30, 60) gelegene federnde Rastmittel (42) vorgesehen sind, welche in eine Vertiefung (44) des Innenbehälters (13) einzurasten vermögen.

5. Kühlgerät nach einem der vorhergehenden Ansprüche, **dadurch gekennzeichnet,** daß der Halter (30, 60) an seinem geschlossenen Ende mit einer Tasche (37) versehen ist. in welche eine die Stirnkante des horizontalen Verdampferabschnittes (15) abdeckende Traverse (41) mit ihrem Ende einrastbar ist.

6. Kühlgerät nach Anspruch 4, **dadurch gekennzeichnet**, daß der Halter (30, 60) an der Außenseite seines dem Rastmittel (42) zugewandten Schenkels (32) mit einer Anschlagfläche (45, 61) versehen ist, die als Ausziehbegrenzung und als Kippsicherung für ein mit einem Gegenanschlag versehenes Kühlgutschubfach (16) dient.

7. Kühlgerät nach Anspruch 2, **dadurch gekennzeichnet**, daß der Halter (30, 60) auf seiner von den freien Enden seiner Schenkel (31, 32) abgewandten Seite mit einer eine Auflage bildenden Konsole (49) versehen ist, auf welche sich der seitliche Rand des horizontalen Verdampferabschnittes (15) im Bereich seiner Stirnkante abstützt.

8. Kühlgerät nach Anspruch 7, **dadurch gekennzeichnet,** daß der Halter (30, 60) auf der von den freien Enden seiner Schenkel (31, 32) abgewandten Seite, im Bereich der durch die Konsole (49) gebildeten Auflage, an deren Oberseite mit einer als Führung im seitlichen Randbereich des horizontalen Verdampferabschnittes (15) dienenden Rippe (52) ausgestattet ist.

9. Kühlgerät nach einem der Ansprüche 1 oder 2, **dadurch gekennzeichnet**, daß die Aufnahmen (18) hinsichtlich der Tragleisten (17) einen verkleinerten Querschnitt aufweisen und sich zu ihrer Stirnseite hin verjüngen, so daß die auf die Aufnahmen (18) aufgeschobenen Halter (30, 60) zusammen mit der Tragfläche (22) der Tragleisten (17) eine durchgehende Gleit- und Führungsbahn bilden.

## Claims

1. Cooling apparatus, especially refrigerator or freezer, with a housing (11), which has a door opening and the internal container (13) of which is provided with horizontally extending rib-like support strips (17) for the support bases receiving the stock to be cooled, such as support grills, support plates, removable baskets, drawers (16) and the like, which strips are disposed opposite one another in pairs and have, at the ends thereof facing the door opening,retainers (30, 60) for the fastening of horizontal evaporator sections (15), characterised thereby that the rib-like support strips (17) are each provided at the front end with a respective shaped-on receptacle (18) at which a respective retainer (30, 60) of that kind is shape-lockingly and/or force-lockingly fixable.

2. Cooling apparatus according to claim 1, characterised thereby that the retainer (30, 60) is constructed as a U-shaped profile member which is closed at one side and the limbs (31, 32) of which engaging over the flanks (20) of the support strip (17) are provided at the inner side with longitudinally extending ribs (33) which are able to engage into longitudinal grooves (21) at the flanks (20) of the end portions, which form the receptacles (18), of the support strips (17).

3. Cooling apparatus according to claim 2, characterised thereby that the end, which is closed at one side, of the U-shaped retainer (30, 60) forms together with the end of the support strip (17) an abutment (52) which limits the push-on travel of the retainer (30, 60).

4. Cooling apparatus according to claim 2 or 3, characterised thereby that resilient detent means (42), which are able to detent in a depression (44) of the internal container (13) and are situated at the closed end of the retainer (30, 60), are provided.

5. Cooling apparatus according to one of the preceding claims, characterised thereby that the retainer (30, 60) is provided at its closed end with a pocket (37) in which a cross member (41), which covers the front edge of the horizontal evaporator section (15), can be detented by its end.

6. Cooling apparatus according to claim 4, characterised thereby that the retainer (30, 60) is provided at the outer side of its limb (32) facing the detent means (42) with an abutment surface (45, 61) which serves as a withdrawal limitation and as a tilt safeguard for a drawer (16), which is provided with a counter abutment, for stock to be cooled.

7. Cooling apparatus according to claim 2, characterised thereby that the retainer (30, 60) is provided at its side remote from the free ends of its limbs (31, 32) with a bracket (49) which forms a rest and on which the lateral edge of the horizontal evaporator section (15) is supported in the region of its end edge.

8. Cooling apparatus according to claim 7, characterised thereby that the retainer (30, 60) is equipped at the side remote from the free ends of its limbs (31, 32) and in the region of the rest formed by the bracket (49), and at the upper side thereof, with a rib (52) serving as a guide in the lateral edge region of the horizontal evaporator section (15).

9. Cooling apparatus according to one of claims 1 and 2, characterised thereby that the receptacles (18) have a reduced cross-section by comparison with the support strips (17) and taper towards their front end so that the retainers (30, 60) pushed onto the receptacles (18) form together with the support surface (22) of the carrier strips (17) a continuous slide and guidance track.

## Revendications

1. Appareil de réfrigération, notamment réfrigérateur ou congélateur, comportant une enveloppe (11) avec une baie de porte, dont la cuve intérieure (13) est pourvue de réglettes-supports (17) horizontales en forme de nervures, disposées en vis-à-vis deux à deux, pour des surfaces de support pour le produit à conserver, telles que des clayettes, des tablettes, des corbeilles coulissantes, des tiroirs (16) et similaires, dont les extrémités tournées vers la baie de porte sont munies de supports (30,60) pour la fixation d'évaporateurs élémentaires (15) horizontaux, caractérisé par le fait que les réglettes support (17) sont pourvues côté frontal chacune d'un moyen de montage (18) auquel un support (30,60) peut être fixé chaque fois par obstacle et/ou par serrage.

2. Appareil de réfrigération selon la revendication 1, caractérisé par le fait que le support (30,60) est réalisé sous la forme d'un profilé en U, fermé d'un côté, dont les ailes (31,32) qui recouvrent les flancs (20) de la réglette-support (17) portent sur leur face intérieure des nervures (33) longitudinales destinées à s'engager dans des rainures (21) longitudinales dans les flancs (20) de la partie d'extrémité des réglettes support (17) qui constituent les moyens de montage (18).

3. Appareil de réfrigération selon la revendication 2, caractérisé par le fait que l'extrémité fermée du support (30,60) profilé en U forme avec l'extrémité de la réglette-support (17) une butée (52) qui limite la course d'emboîtement du support (30,60).

4. Appareil de réfrigération selon la revendication 2 ou 3, caractérisé par le fait que des moyens d'encliquetage (42) élastiques sont prévus à l'extrémité fermée du support (30,60), lesquels moyens d'encliquetage s'encliquètent dans une cavité (44) de la cuve intérieure (13).

5. Appareil de réfrigération selon l'une des revendications précédentes, caractérisé par le fait que le support (30,60), à son extrémité fermée, est pourvu d'un logement (37) dans lequel s'encliquète l'extrémité d'une traverse (41) qui recouvre le bord frontal de l'évaporateur élémentaire (15).

6. Appareil de réfrigération selon la revendication 4, caractérisé par le fait que le support (30,60), sur la face extérieure de son aile (32) tournée vers le moyen d'encliquetage (42) est pourvu d'une surface de butée (45,61) qui sert de butée de sortie et de sécurité anti-basculement pour un tiroir (16) à produit à conserver pourvu d'une contre-butée.

7. Appareil de réfrigération selon la revendication 2, caractérisé par le fait que le support (30,60), sur sa face éloignée des extrémités libres des ailes (31,32), est pourvu d'une console (49) qui forme un appui et sur laquelle le bord latéral de l'évaporateur élémentaire (15) horizontal prend appui, dans la région de son bord frontal.

8. Appareil de réfrigération selon la revendication 7, caractérisé par le fait que le support (30,60), du côté éloigné des extrémités libres de ses ailes (31,32), dans la région de l'appui formé par la console (49), est pourvu sur sa face supérieure d'une nervure (52) qui sert de glissière dans la région de bord latéral de l'évaporateur élémentaire (15) horizontal.

9. Appareil de réfrigération selon l'une des revendication 1 ou 2, caractérisé par le fait que, par rapport aux réglettes-supports (17), les moyens de montage (18) présentent une section plus faible et se rétrécissent en direction de leur face frontale, de sorte que les supports (30,60) qui sont enfilés sur les moyens de montage (18) forment avec la surface portante (22) des réglettes support (17) un chemin de glissement et de guidage continu.
